# EUROPÄISCHE PATENTANMELDUNG

(11) **EP 4 601 130 A1**
(43) Veröffentlichungstag der Anmeldung: **13.08.2025**
(21) Anmeldenummer: 25155759.1
(22) Anmeldetag: 04.02.2025
(51) Int. Cl.: H01R 13/6583, H01R 13/627, H01R 24/86

(54) **RUNDSTECKVERBINDER MIT SCHIRMANBINDUNG**

(30) Priorität: 12.02.2024 DE 102024103823
(71) Anmelder: HARTING Electric Stiftung & Co. KG, 32339 Espelkamp (DE)
(72) Erfinder: Hämmerling, Sergej, 32339 Espelkamp (DE)
(74) Vertreter: Eisenführ Speiser

(57) **Zusammenfassung**

Die Erfindung geht aus von einem Rundsteckverbinder zum lösbaren Verbinden mit einem korrespondierenden Gegensteckverbinder. Der Rundsteckverbinder weist Gehäuse zur Aufnahme zumindest eines Isolierkörpers auf. Weiterhin weist das Gehäuse zumindest ein Verriegelungselement zur lösbaren Verbindung mit einem Gegensteckverbinder auf. Der Isolierkörper ist zur Aufnahme von zumindest einem elektrischen Kontaktelement ausgebildet. Das Gehäuse nimmt weiter zumindest ein Schirmelement auf, das zur Anbindung eines elektromagnetischen Schirms aus einem elektrisch leitfähigen Material gefertigt ist. Das Schirmelement weist zumindest eine im Wesentlichen parallel zu einer Steckrichtung verlaufende Kontaktfahne auf. Der Rundsteckverbinder zeichnet sich dabei dadurch aus, dass das Schirmelement mit dem Verriegelungselement stoffschlüssig verbunden ist.

## Beschreibung

Die Erfindung geht aus von einem Rundsteckverbinder mit Schirmanbindung, insbesondere für Rundsteckverbinder mit einer Push-Pull Verriegelung nach der Gattung des unabhängigen Anspruchs 1.

Derartige Rundsteckverbinder werden benötigt, um Kabel, insbesondere beinhaltend elektrisch leitende Adern, mit Geräten und/ oder anderen Kabeln zu verbinden. Besonders im Bereich der Datenübertragung sind Kabel und Steckverbinder gefordert, welche eine hohe elektromagnetische Verträglichkeit (EMV) aufweisen. Dazu werden Kabel und z. T. darin enthaltene Adern mit leitfähigem Draht, Drahtgeflecht und/oder Folie ummantelt. Um diese Schirmung mit einem Steckverbinder zu übertragen, werden verschiedene Mittel zur Schirmanbindung eingesetzt.

### Stand der Technik

Im Stand der Technik werden bevorzugt federnde Elemente aus elektrisch leitenden Materialien eingesetzt, um einen elektromagnetischen Schirm von einem elektrisch leitenden Kabel über einen Steckverbinder auf einen Gegensteckverbinder zu übertragen.

Besonders bei Rundsteckverbindern bieten sich der Einsatz von Federscheiben üblicherweise an. Ganz besonders beliebt ist bei Rundsteckverbindern der Einsatz von Wellfederscheiben zur Schirmanbindung.

Nachteilig beim Einsatz von Federscheiben, einschließlich Wellfederscheiben ist die mangelnde Einsatzsicherheit bei Rundsteckverbindern mit einer sogenannten Push-Pull-Verriegelung.

Durch die Funktionsweise der Verriegelung kann mit einfachen Federscheiben nicht hinreichend sichergestellt werden, dass auch im Betrieb und den dabei möglicherweise auftretenden Vibrationen die Schirmanbindung sicher gewährleistet ist.

Die DE 10 2020 110 291 A1 versucht in geschickter Weise eine Schirmanbindung für Rundsteckverbinder mit Push-Pull-Verriegelung anzubieten, welche die Nachteile von Wellscheiben, Federringen oder Federscheiben überwindet. Allerdings hat sich in der Praxis herausgestellt, dass die vorgeschlagene Lösung labil ist. Bei regulärem Umgang kann der umlaufende Ring bereits verbiegen. Weiterhin kann sich der Ring leicht aufbiegen. Somit kann sich der Ring leicht aus der umlaufenden Nut des Steckverbinders lösen und von diesem abfallen.

### Aufgabenstellung

Die Aufgabe der Erfindung besteht darin, einen Rundsteckverbinder mit Push-Pull Verriegelung um ein Element zur Schirmanbindung auszurüsten, welches robust und zuverlässig einsetzbar ist und eine verbesserte Einsatzsicherheit bezüglich der Schirmübertragung ermöglicht.

Die Aufgabe wird durch den Gegenstand des unabhängigen Anspruchs 1 gelöst.

Vorteilhafte Ausgestaltungen der Erfindung sind in den Unteransprüchen und der folgenden Beschreibung angegeben.

Die Erfindung geht aus von einem Rundsteckverbinder zum lösbaren Verbinden mit einem korrespondierenden Gegensteckverbinder. Der Rundsteckverbinder weist Gehäuse zur Aufnahme zumindest eines Isolierkörpers auf. Weiterhin weist das Gehäuse zumindest ein Verriegelungselement zur lösbaren Verbindung mit einem Gegensteckverbinder auf. Der Isolierkörper ist zur Aufnahme von zumindest einem elektrischen Kontaktelement ausgebildet. Das Gehäuse nimmt weiter zumindest ein Schirmelement auf, das zur Anbindung eines elektromagnetischen Schirms aus einem elektrisch leitfähigen Material gefertigt ist. Das Schirmelement weist zumindest eine im Wesentlichen parallel zu einer Steckrichtung verlaufende Kontaktfahne auf. Der Rundsteckverbinder zeichnet sich dabei dadurch aus, dass das Schirmelement das Verriegelungselement stoffschlüssig aufnimmt.

Anders ausgedrückt, das Schirmelement und das Verriegelungselement sind untrennbar miteinander verbunden. Logischerweise kann die Aufnahme auch derart beschrieben sein, dass das Verriegelungselement das Schirmelement stoffschlüssig aufnimmt. Grundsätzlich sind also das Schirmelement und das Verriegelungselement mit einem Bauteil verwirklicht, wobei verschiedene Funktionen durch verschiedenartige Elemente des entsprechenden Bauteils ausgeführt werden.

Als Gehäuse ist bevorzugt ein einteiliges, den Rundsteckverbinder nach außen schützendes Bauteil zu verstehen. Das Gehäuse ist vorteilhafterweise aus einem elektrisch leitendem Material gefertigt. Ein Gehäuse aus mehr als einem Gehäuseteil bestehend ist denkbar. Ein mehrteiliges Gehäuse kann besonders zu Zwecken der Feldkonfektionierbarkeit bevorzugt sein.

Als Isolierkörper ist ein Bauteil zu verstehen, in das Gehäuse eingesetzt werden kann. Entsprechend dem Namen ist der Isolierkörper aus einem Material hergestellt, welches elektrischen Strom nicht leitet. Hierbei sind vorzugsweise Kunststoffe eingesetzt. Der Isolierkörper nimmt zumindest ein Kontaktelement auf und ist derart ausgeformt, dass das Kontaktelement mit einem Gegenkontakt in elektrisch leitende Verbindung bringbar ist. Vorzugsweise ist der Isolierkörper derart ausgebildet, dass er korrespondierend mit einem Isolierkörper des Gegensteckverbinders in Eingriff bringbar ist. Ein Isolierkörper kann zur Aufnahme eines Schirmkreuzes ausgeführt sein. Ein Schirmkreuz wird eigesetzt, wenn Datenkontakte oder Datenkontaktpaare voneinander abgeschirmt werden sollen, um eine bessere Signal und/oder Datenübertragung zu ermöglichen.

Als Verriegelungselement ist ein Bauteil zu verstehen, welches mit einem korrespondierendem Bauteil des Gegensteckverbinders in Eingriff bringbar ist. Bevorzugt wird hier ein Verriegelungshaken eingesetzt. Das Verriegelungselement kann mit einem Gegensteckverbindergehäuse interagieren. Alternativ kann das Verriegelungselement mit einem Gegenverriegelungselement interagieren. Erfindungsgemäß ist das Verriegelungselement entlang dem Umfang des Gehäuses angeordnet. Besonders bevorzugt wird eine Ausführung als Verriegelungshaken für Push-Pull-Verriegelungen. Ganz besonders bevorzugt ist eine Ausführung des Verriegelungselement Push-Pull-Invers-Verriegelung. Dabei zeichnet sich die Push-Pull-Invers-Verriegelung durch die Möglichkeit aus, besonders platzsparende Verbindungen mit nach innen aufbauenden Anbaugehäusen einzugehen. Dazu wird das Verriegelungselement der Push-Pull-Invers-Verriegelung umlaufend und nach außen weisend an dem Gehäuse angeordnet. Bei einer regulären Push-Pull-Verriegelung wird eine das Gehäuse umfassende Hülse eingesetzt, dessen Verriegelungselemente nach innen weisen.

Als Schirmelement ist grundsätzlich ein Bauteil zu verstehen, welches zur Herstellung einer elektrisch leitenden Verbindung ausgelegt ist, um die Signalleitungen und Datenleitungen, welche mit dem Rundsteckverbinder verbindbar sind, vor elektromagnetische Interferenzen aus der Umwelt abzuschirmen. Zumeist werden elektrisch leitende Gehäuse eingesetzt, welche mit elektrisch leitenden Gegensteckverbindergehäusen, oft ausgeführt als Anbaugehäuse, verbunden werden. Da eine Verbindung zwischen Gehäuse des Rundsteckverbinders und Gegensteckverbinder nicht ausreichend zuverlässig in elektrisch leitende Verbindung zu bringen, beziehungsweise zu halten sind, werden Schirmelemente eingesetzt, um die elektrisch leitende Verbindung zu verbessern, beziehungsweise sicher zu stellen.

Als Kontaktfahne ist ein an dem Schirmelement angeformter Bereich zu verstehen. Die Kontaktfahne ist dazu ausgelegt, den Gegensteckverbinder, beziehungsweise die Bauteile des Gegensteckverbinders, welche zur Schirmübertragung vorgesehen sind, sicher und zuverlässig zu kontaktieren. Hierzu wird vorgeschlagen, dass das Schirmelement und die Kontaktfahne zunächst gemeinsam ausgeformt werden. Hierzu bieten sich die Verfahren des Stanzens oder Wasserschneidens oder Laserscheidens an. Anschließend kann die Kontaktfahne durch ein Umformverfahren aus der gemeinsamen Ebene herausgeformt werden. In einfachster Weise kommt ein Biegeverfahren zum Einsatz. Besonders bevorzugt wird das Schirmelement mittels einem Hochleistungsstanzen, insbesondere Stanz-Biege-Verfahren hergestellt, sodass das Schirmelement direkt aus einem Blech, vorzugsweise einem Coil gefertigt wird und die Kontaktfahne im Anschluss direkt in einem gewünschten Winkel, beispielsweise einem Winkel zwischen 60° und 110°, aus der Ebene des Blechs oder des Coils herausgebogen wird. Vorteilhafterweise ist die Kontaktfahne von dem Schirmelement ausgehend in Steckrichtung ausgerichtet, sodass das Schirmelement entgegen der Steckrichtung weisend an dem Gehäuse angeordnet ist. Damit ist sichergestellt, dass die Kontaktfahne mit dem Gegensteckverbinder, beziehungsweise dem zu kontaktierenden Gegenschirmkontakt in Kontakt bringbar ist. Besonders bevorzugt wird dabei eine Ausführungsform, in der die Kontaktfahne an einem Fahnenanfang um zumindest 30° in Richtung einer Mittelachse umgeformt an dem Schirmelement angeordnet ist.

Besonders vorteilhaft ist eine Ausführungsform, bei der das Schirmelement im Wesentlichen als ein das Gehäuse zumindest teilweise umgreifender Hohlzylinder ausgeführt ist, wobei die Höhe des Hohlzylinders größer ist, als seine Wanddicke. Damit ist gemeint, dass das Schirmelement als ringförmige oder teilringförmige Grundform ausgeführt ist, welche einen Umfang des Gehäuses umgreift. Die Grundform nimmt dabei vorzugsweise, in Steckrichtung gesehen, eine gleiche oder größere Länge ein, als die Materialstärke, aus der das Schirmelement geformt ist. Von dieser ringförmigen Grundform ausgehend erstreckt sich die Kontaktfahne in Streckrichtung. Bei einem offenen Schirmelement ergibt es möglicherweise Sinn, im Gehäuse zumindest eine Ringhalteform vorzusehen, in welcher das Schirmelement zumindest teilweise gehalten ist.

In einer weiteren Ausführungsform weist die Kontaktfahne einen Fahnenanfang, eine Fahnenmitte und ein Fahnenende auf, wobei der Fahnenanfang an dem Schirmelement in Steckrichtung weisend angeformt ist. Damit ist gemeint, dass von der etwa hohlzylindrischen Grundform ausgehend die Kontaktfahne in Steckrichtung weisend angeordnet ist. Die Kontaktfahne ist Teil des Schirmelements und steht grundsätzlich in elektrisch leitender Verbindung mit der Grundform des Schirmelements.

Eine geschickte Ausführungsform sieht vor, dass der Fahnenanfang zumindest teilweise außerhalb eines gedachten Zylinders verläuft, dessen Grundfläche durch einen Außendurchmesser des Schirmelements gebildet ist. Damit ist gemeint, dass das Schirmelement einen Durchmesser aufweist, welcher genutzt werden kann, um einen Zylinder zu beschreiben. Aus diesem Zylinder ragt der Fahnenanfang zumindest um die halbe Materialstärke des Schirmelements heraus. Durch diese Formgebung soll bewirkt werden, dass das Schirmelement eine verbesserte Kontaktierung mit dem Gehäuse oder einer Verriegelungshülse des Verriegelungselements oder beiden Bauteilen erfolgt.

Eine clevere Ausführungsform sieht vor, dass die Fahnenmitte vollständig innerhalb eines gedachten Zylinders verläuft, dessen Grundfläche durch einen Außendurchmesser des Schirmelements gebildet ist. Damit ist gemeint, dass die Kontaktfahne im Wesentlichen einer Kontur des Gehäuses folgt. Dabei verläuft die Kontaktfahne grundsätzlich von einem ersten Durchmesser des Rundsteckverbinders zu einem zweiten Durchmesser des Rundsteckverbinders. Der erste Durchmesser entspricht dabei im Wesentlichen einem Gehäusedurchmesser im Bereich einer Handhabe, beziehungsweise einem Griffbereich. Der zweite Durchmesser entspricht im Wesentlichen einem Bereich des Rundsteckverbinders, welcher mit einem Gegensteckverbinder in Eingriff gebracht wird. Also entspricht der zweite Durchmesser in etwa dem Gehäusebereich, welcher ein Steckgesicht umgibt.

In einer besonders sicheren Ausführungsform weist das Fahnenende im Wesentlichen einen geringeren Abstand zu einer Längsachse auf, als die Fahnenmitte. Bevorzugt verläuft also die Kontaktfahne von einer Ausgangsposition am Schirmelement zu einem Steckbereich des Rundsteckverbinders. Besonders bevorzugt verläuft die Kontaktfahne dabei mit zumindest zwei sich voneinander unterscheidenden Steigungen, wobei von dem Fahnenanfang in etwa zur Fahnenmitte eine erste Steigung beschrieben ist. Zumindest eine zweite Steigung wird also in etwa von der Fahnenmitte bis zum Fahnenende beschrieben. Vorzugsweise ermöglicht die zweite Steigung einen problemlosen Steckvorgang des Rundsteckverbinders mit einem Gegensteckverbinder.

In einer sinnvollen Ausführungsform weist das Schirmelement eine Anzahl von Kontaktfahnen auf, welche identisch mit der Anzahl der Verriegelungselemente ist, wobei die Anzahl größergleich zwei ist. Durch diese Ausführungsform wird somit zunächst eine verbesserte Kraftverteilung der Verriegelungselemente zur verbesserten Befestigung des Rundsteckverbinders an einem Gegensteckverbinder erreicht. Weiter wird eine gesicherte, verbesserte Kontaktierung durch das Schirmelement mit einem Schirmübertragungsmittel des Gegensteckverbinders erreicht.

Zur nochmals verbesserten Schirmübertragung sieht eine Ausführungsform vor, dass die Kontaktfahnen und die Verriegelungselemente umlaufend an dem Umfang des Gehäuses alternieren. Damit ist gemeint, dass jedes Verriegelungselement von jeweils zwei Kontaktfahnen flankiert ist. Ebenso ist jede Kontaktfahne von zwei Verriegelungselementen flankiert. Hierdurch wird eine besonders vibrationssichere Ausführungsform geschaffen, welche entlang des gesamten Umfangs eine Schirmübertragung sicherstellt.

Alternativ sieht eine Ausführungsform vor, dass das Schirmelement eine Anzahl von Kontaktfahnen aufweist, welche sich von der Anzahl der Verriegelungselemente unterscheidet, wobei die Anzahl der Kontaktfahnen geringer ist, als die Anzahl der Verriegelungselemente. Diese Ausführung kann eine vereinfachte Fertigung in Bezug auf ein sinnvolles Stanz-Biege-Verfahren ermöglichen. Hierbei wird vorgeschlagen, dass ein Schirmelement zunächst ausgestanzt wird und somit zunächst einen Anfang und ein Ende aufweist. Dieses wird anschließend zu einem etwa hohlzylindrischen, ringförmigen Schirmelement geformt, entsprechend der Erfindung. An diesem Anfang wird demnach zunächst ein Verriegelungselement angeformt, dann eine Kontaktfahne, dann zwei Verriegelungselemente, eine weitere Kontaktfahne und schließt mit einer Verriegelungsform an dem Ende ab. Weitere Kombinationen sind denkbar, wobei vorgeschlagen wird, dass der Anfang eines derart gefertigten Schirmelements jeweils mit einem Verriegelungselement beginnt, zur einem Mittelbereich zwei Verriegelungselemente aufweist und mit einem Verriegelungselement zu dem Ende hin abschließt. Grundsätzlich wird vorgeschlagen, dass auch bei ungleichem Verhältnis von Verriegelungselementen zu Kontaktfahnen jede Kontaktfahne von zwei Verriegelungselementen flankiert an dem Umfang des Schirmelements angeordnet ist.

In einer weiterentwickelten Ausführungsform steht das Schirmelement zumindest durch das Fahnenende mit dem Gehäuse in elektrisch leitender Verbindung und steht durch zumindest einen Bereich zwischen Fahnenanfang und Fahnenende, vorzugsweise der Fahnenmitte, mit dem Gegensteckverbinder in elektrisch leitender Verbindung. Vorzugsweise ist also der Bereich von der Fahnenmitte bis zum Fahnenende derart ausgeführt, dass die Fahnenmitte in etwa dem Durchmesser des Gegensteckverbinders entspricht, sodass bei gestecktem Rundsteckverbinder mit dem Gegensteckverbinder der Gegensteckverbinder einen Bereich zwischen Fahnenmitte und Fahnenende kontaktiert und das Fahnenende dadurch in Richtung einer Mittelachse des Rundsteckverbinders drängt. Dadurch wird das Fahnenende an das Gehäuse des Rundsteckverbinders gezwungen, sodass eine elektrische Kontaktierung ermöglicht ist.

Geschickter Weise beschreibt in einer Ausführungsform der Fahnenanfang zumindest den Außendurchmesser, das Fahnenende zumindest einen Schirminnendurchmesser und die Fahnenmitte im Wesentlichen einen Durchmesser, welcher zwischen dem Außendurchmesser und dem Schirminnendurchmesser angeordnet ist. Dabei wird vorzugsweise der Durchmesser der Fahnenmitte näher an dem Schirminnendurchmesser angeordnet, um eine vorteilhafte Anordnung des Schirmelements zu erreichen, bei dem die Kontaktfahne von einem Außendurchmesser der Kontur des Gehäuses zunächst folgt und dem Durchmesser des Bereichs mit Steckgesicht mit geringerer Steigung annähert. Dadurch wird ein einfacher Steckvorgang mit einem Gegensteckverbinder sichergestellt.

In einer Ausführungsform wird vorgeschlagen, dass die Kontaktfahne mit zumindest einer ersten Verformung versehen ist, an der die Kontaktfahne umgeformt ist, wobei die erste Verformung in einem Bereich zwischen dem Fahnenanfang und der Fahnenmitte angeordnet ist.

Weiter schlägt eine Ausführungsform vor, dass die Kontaktfahne mit zumindest einer zweiten Verformung versehen ist, an der die Kontaktfahne umgeformt ist, wobei die zweite Verformung in einem Bereich zwischen Fahnenanfang und Fahnenende angeordnet ist.

Zur verbesserten Robustheit schlägt eine Ausführungsform vor, dass das Gehäuse eine Fahnenaufnahme zur Aufnahme der Kontaktfahne aufweist und eine Verriegelungsaufnahme zur Aufnahme des Verriegelungselements aufweist. Diese Ausführungsform ermöglicht durch verschiedenartig vorgesehene Aufnahmen, dass das Schirmelement mit Verriegelungselement in einer vorbestimmten Position montiert werden kann. Weiterhin wird die Verriegelungsaufnahme geschickter Weise entlang der Mittelachse gemessen kürzer ausgeführt, als die Fahnenaufnahme. Die Verriegelungsaufnahme wird tiefer ausgeführt, als die Fahnenaufnahme. Durch eine tiefere Verriegelungsaufnahme wird dem Verriegelungselement, insbesondere dem Verriegelungshaken, ein Ausweichen in Richtung Mittelachse ermöglicht, was zur Verbindung mit einer Verriegelungsform eines Gegensteckverbinders notwendig oder zumindest hilfreich sein kann.

Schließlich wird eine Ausführungsform vorgeschlagen, in der das Gehäuse zumindest eine Trennform aufweist, wobei die Trennform das Schirmelement vor zumindest einem der Punkte Beschädigung oder Verformung zumindest während eines Steckvorgangs schützt. Die Trennform kann zunächst einen Steckvorgang mit einem Gegensteckverbinder vereinfachen, in dem ein in Steckrichtung weisender Teil eine Keilform aufweist, wodurch der der Rundsteckverbinder in vereinfachter Weise mit einem Gegensteckverbinder in Eingriff bringbar ist. Eine Kontaktfahne ragt vorzugsweise in einen Bereich zwischen zwei Trennformen. Besonders bevorzugt schließt die Kontaktfahne im Wesentlichen bündig mit den Trennformen in Steckrichtung weisend ab. Dadurch kann ein radiales Ausweichen der Kontaktfahne während eines Steckvorgangs zumindest verhindert werden.

### Ausführungsbeispiel

Ein Ausführungsbeispiel der Erfindung ist in den Zeichnungen dargestellt und wird im Folgenden näher erläutert. Es zeigen:
- Fig. 1: Einen perspektivischen Detailausschnitt eines Rundsteckverbinders in einem Längsschnitt;
- Fig. 2: Einen Detailausschnitt des Rundsteckverbinders mit Fokus auf ein erfindungsgemäßes Schirmelement;
- Fig. 3: Eine perspektivische Ansicht des erfindungsgemäßen Schirmelements;
- Fig. 4: Einen Detailausschnitt des Rundsteckverbinders in einem Längsschnitt.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt einen gesteckten Rundsteckverbinder 1 in gestecktem Zustand mit einem Gegensteckverbinder 10. Dabei wird lediglich ein Steckbereich des Gegensteckverbinders 10 mit einem dafür vorgesehenen Bereich des Gegensteckgehäuses 11 gezeigt. In einer Steckrichtung S_{R} weisend im Gegensteckgehäuse 11 angeordnet ist eine Dichtung 12 zu erkenne, welche zum Schutz vor Eindringen von Fluiden ausgelegt ist. Der Rundsteckverbinder 1 weist ein Gehäuse 2 auf. In der dargestellten Ausführungsform ist das Gehäuse 2 zweiteilig ausgeführt und weist weiterhin ein Gehäuseelement 3 auf. Gehäuse 2 und Gehäuseelement 3 sind mittels einem Verbindungselement 25 verbunden. Bei dem Verbindungselement 25 kann es sich in einfacher Weise um ein Sprengring handeln. Alternative Verbindungselemente sind denkbar. Das Gehäuse 2 weist zwei unterschiedliche Durchmesser auf, einen ersten Durchmesser, welcher zur Verbindung mit dem Gehäuseelement 3 vorgesehen ist und einen zweiten Durchmesser, welcher zur Verbindung mit einem Gegensteckgehäuse 11 vorgesehen ist. Dabei ist der zweite Durchmesser vorzugsweise, wie dargestellt, kleiner als der erste Durchmesser. Am Gehäuse 2 umfangseitig angeordnet ist das Verriegelungselement 4 zu erkennen. Am Verriegelungselement 4 angeordnet findet sich ein Verriegelungshaken 40. Über diesen Verriegelungshaken 40 mit im Wesentlichen größerem Durchmesser als der erste Durchmesser des Gehäuses 2, ist eine Verriegelungshülse 41 zu erkennen. Die Verriegelungshülse 41 ist derart ausgelegt, dass sie bei Zug entgegen der Steckrichtung S_{R} den Verriegelungshaken 40 betätigt und die Verbindung zwischen Rundsteckverbinder 1 und Gegensteckverbinder 10 gelöst werden kann. Zum Schutz vor dem Eindringen vor Fluiden ist bei einem zweiteilig ausgeführten Gehäuse 2 ein Übergang von dem Gehäuse 2 zu dem Gehäuseelement 3 mit einem Dichtelement 24 versehen. Schließlich ist das erfindungsgemäße Schirmelement 5 zu erkennen, welches eine Kontaktfahne 50 aufweist. Die Kontaktfahne 50 kontaktiert den Gegensteckverbinder an dessen elektrisch leitfähigen Gegensteckgehäuse 11. Alternativ kann auch ein elektrisch leitfähiges Schirmelement in dem Gegensteckgehäuse 11 vorgesehen sein. Das Verriegelungselement 4 bildet mit dem Schirmelement 5 eine Einheit und wird weiterhin nur als Schirmelement bezeichnet. Zur verbesserten Aufnahme des Schirmelements 5 weist das Gehäuse 2 endseitig entgegen der Steckrichtung S_{R} weisend eine Ringhalteform 23 auf, welche zumindest als Anschlag für das Schirmelement 5 dient, bestenfalls als axial orientierte, radial umlaufende Nut ausgeführt ist, sodass das Schirmelement 5 hier eingebracht und zumindest axial entgegen der Steckrichtung S_{R} gesichert ist. Das Schirmelement 5 kann zur vereinfachten Montage und/ oder verbesserten Kontaktierung mit hakenförmigen Ausläufern entgegen der Steckrichtung S_{R} weisend ausgeführt sein. Zur Verdeutlichung bestimmter Relationen und Abstände ist weiterhin eine Mittelachse m dargestellt. Darüber hinaus zeigt die Figur 1 deutlich einen Rundsteckverbinder 1 mit einer Verriegelungsmechanik, die im Stand der Technik allgemein als Push-Pull-Invers bekannt ist.

Figur 2 zeigt eine perspektivische Detailansicht des Rundsteckverbinders 1 mit Fokus auf das Schirmelement 5 an dem Gehäuse 2. Eine vorteilhafte Ausführungsform des Verriegelungselements 4 ist hierbei ebenso zu erkennen, wie eine einfache Ausführungsform des Schirmelements 5 und den daran befindlichen Kontaktfahnen 50. Die Kontaktfahnen 50 liegen auf einer Fahnenaufnahme 20 auf. Die Verriegelungshaken 40 des Verriegelungselements 4 sind in einer Verriegelungsaufnahme 22 angeordnet. Die Verriegelungsaufnahme 22 ist dabei als Vertiefung ausgeführt und ermöglicht dem Verriegelungshaken 40 ein flexibles Ausweichen in Richtung Mittelachse m. Das Schirmelement 5 weist eine Kontaktfahne 50 auf. Die Kontaktfahne 50 weist einen Fahnenanfang 51, eine Fahnenmitte 52 und ein Fahnenende 53 auf. Erfindungsgemäß liegt das Fahnenende 53 zumindest teilweise an der Fahnenaufnahme 20 auf. Vorzugsweise hebt die Fahnenmitte 52 sich bereits um zumindest eine halbe Materialstärke von der Fahnenaufnahme 20 ab. Das Gehäuse 2 weist in Steckrichtung SR weisend hinter jedem Verriegelungshaken 40 eine Trennform 21 auf. Diese Trennformen 21 verhindern zum einen, dass der Gegensteckverbinder 10 gegen mögliche Kanten des Verriegelungshaken 40 stößt. Weiterhin sind die Trennformen 21 derart ausgelegt, dass die Fahnenenden 53 zwischen den radial umlaufend angeordneten, Trennformen 21 verlaufen. Erfindungsgemäß schließen die Kontaktfahnen 50 mit ihren Fahnenenden 53 bündig mit den in Steckrichtung S_{R} weisenden Enden der Trennformen 21 ab. Zumindest ragen die Fahnenenden 53 über eine Länge der Verriegelungsaufnahmen 22 hervor.

Die Figur 3 verdeutlicht eine besonders vorteilhafte Ausführungsform des erfindungsgemäßen Schirmelement 5. Das Schirmelement 5 ist im Wesentlichen ringförmig ausgeführt, wobei das Schirmelement 5 eine Öffnung aufweist. Diese Öffnung ist zum einen vorteilhaft für die Montage, andererseits bedingt durch einen vorteilhaften Fertigungsprozess, vorzugsweise einem Stanz-Biege-Verfahren. Das Schirmelement 5 ist also etwa ringförmig ausgeführt, anders ausgedrückt, weist das Schirmelement 5 einen im wesentlichen hohlzylindrischen Grundkörper auf, welcher das Gehäuse 2 größtenteils umringt. Der Grundkörper weist einen Außendurchmesser d_{A} auf. Das Ende des Verriegelungselements 4 weist den Verriegelungshaken 40 auf, dessen Ende einen Verriegelungsinnendurchmesser d_{IV} beschreibt. Das Kontaktfahne 50 des Schirmelements 5 beschreibt mit seinem Fahnenende 53 einen weiteren Durchmesser, bezeichnet als Schirminnendurchmesser d_{IS}. Dabei ist der Außendurchmesser d_{A} größergleich dem Durchmesser des entgegen der Steckrichtung S_{R} weisenden Ende des Gehäuses 2. Der Verriegelungsinnendurchmesser d_{IV} ist kleinergleich dem Durchmesser des in Steckrichtung S_{R} weisenden Ende des Gehäuses 2. Vorteilhafterweise ist der Schirminnendurchmesser d_{IS} kleinergleich dem Verriegelungsinnendurchmesser d_{IV}.

In der Detailansicht der Figur 4 wird das gewünschte Wirkprinzip des Schirmelements 5 mit dem angeformten Verriegelungselement 4 deutlicher. Von dem ringförmigen, den Außendurchmesser d_{A} beschreibenden Grundkörper des Schirmelements 5 ausgehend verläuft die Kontaktfahne 50 zunächst an dessen Fahnenanfang 51 zunächst leicht über den Außendurchmesser d_{A} hinaus. Vom Fahnenanfang 51 verläuft die Kontaktfahne 50 steil abwärts weisend entlang der Kontur des Gehäuses 2 zu einem Durchmesser, welcher im Wesentlichen dem Verriegelungsinnendurchmesser d_{IV} ähnelt. Das Schirmelement 5 beschreibt mit diesem ersten Abschnitt der Kontaktfahne zwischen dem Kontaktanfang 51 und der Fahnenmitte 52 vorzugsweise einen Winkel zwischen 90° und 135°. Ein zweiter Abschnitt der Kontaktfahne 50 zwischen der Fahnenmitte 52 und dem Fahnenende 53 verläuft dann weniger steil, sodass der erste Abschnitt und der zweite Abschnitt einen Winkel von 190° bis 240° beschreiben. Der Verriegelungshaken 40 greift in einen korrespondierenden Bereich des Gegensteckgehäuses 11 ein. Die Kontaktfahne 50 ist dabei derart ausgeformt, dass zumindest ein teil des Gegensteckgehäuses 11 die Kontaktfahne 50 fest kontaktiert, vorzugsweise einen Bereich nahe der Kontaktmitte 52, ganz besonders einen zweiten Abschnitt. Durch die Kontaktierung von Gegensteckgehäuse 11 mit der Kontaktfahne 50 wird das Kontaktende 53 gegen das Gehäuse 2 gedrückt, wodurch eine besonders sichere und vorteilhafte Schirmübertragung erzielt werden kann.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Rundsteckverbinder
- 10: Gegensteckverbinder
- 11: Gegensteckgehäuse
- 12: Dichtung

- 2: Gehäuse
- 20: Fahnenaufnahme
- 21: Trennform
- 22: Verriegelungsaufnahme
- 23: Ringhalteform
- 24: Dichtelement
- 25: Verbindungselement

- 3: Gehäuseelement

- 4: Verriegelungselement
- 40: Verriegelungshaken
- 41: Verriegelungshülse

- 5: Schirmelement
- 50: Kontaktfahne
- 51: Fahnenanfang
- 52: Fahnenmitte
- 53: Fahnenende
- S_{R}: Steckrichtung
- m: Mittelachse
- d_{A}: Außendurchmesser
- d_{IV}: Verriegelungsinnendurchmesser
- d_{IS}: Schirminnendurchmesser

## Patentansprüche

1. Rundsteckverbinder (1) zum lösbaren Verbinden mit einem korrespondierenden Gegensteckverbinder (10), aufweisend ein Gehäuse (2) zur Aufnahme zumindest eines Isolierkörpers und zumindest eines Verriegelungselements (4) zur lösbaren Verbindung mit dem Gegensteckverbinder (10), wobei der Isolierkörper zur Aufnahme von zumindest eines elektrischen Kontaktelements ausgebildet ist und wobei das Gehäuse (2) zumindest ein Schirmelement (5) aufnimmt, das zur Anbindung eines elektromagnetischen Schirms aus einem elektrisch leitfähigen Material gefertigt ist und wobei das Schirmelement (5) zumindest eine im Wesentlichen in einer Steckrichtung (S_{R}) verlaufende Kontaktfahne (50) aufweist,
**dadurch gekennzeichnet, dass**
das Schirmelement (5) mit dem Verriegelungselement (4) stoffschlüssig verbunden ist.

2. Rundsteckverbinder (1) nach Anspruch 1
**dadurch gekennzeichnet, dass**
das Schirmelement (5) im Wesentlichen als ein das Gehäuse (2) zumindest teilweise umgreifender Hohlzylinder ausgeführt ist, wobei die Höhe des Hohlzylinders größer ist, als seine Wanddicke.

3. Rundsteckverbinder (1) nach einem der vorstehenden Ansprüche
**dadurch gekennzeichnet, dass**
die Kontaktfahne (50) einen Fahnenanfang (51), eine Fahnenmitte (52) und ein Fahnenende (53) aufweist, wobei der Fahnenanfang (51) an dem Schirmelement (5) in Steckrichtung (S_{R}) weisend angeformt ist.

4. Rundsteckverbinder (1) nach einem der vorstehenden Ansprüche
**dadurch gekennzeichnet, dass**
der Fahnenanfang (51) zumindest teilweise außerhalb eines gedachten Zylinders verläuft, dessen Grundfläche durch einen Außendurchmesser (d_{A}) des Schirmelements (5) gebildet ist.

5. Rundsteckverbinder (1) nach einem der vorstehenden Ansprüche
**dadurch gekennzeichnet, dass**
die Fahnenmitte (52) vollständig innerhalb eines gedachten Zylinders verläuft, dessen Grundfläche durch einen Außendurchmesser (d_{A}) des Schirmelements (5) gebildet ist.

6. Rundsteckverbinder (1) nach einem der vorstehenden Ansprüche
**dadurch gekennzeichnet, dass**
das Fahnenende (53) im Wesentlichen einen geringeren Abstand zu einer Längsachse (m) aufweist, als die Fahnenmitte (52).

7. Rundsteckverbinder (1) nach einem der vorstehenden Ansprüche
**dadurch gekennzeichnet, dass**
das Schirmelement (5) eine Anzahl von Kontaktfahnen (50) aufweist, welche identisch mit der Anzahl der Verriegelungselemente (4) ist, wobei die Anzahl größergleich zwei ist.

8. Rundsteckverbinder (1) nach Anspruch 7
**dadurch gekennzeichnet, dass**
die Kontaktfahnen (50) und die Verriegelungselemente (4) umlaufend an dem Umfang des Gehäuses (2) alternieren.

9. Rundsteckverbinder (1) nach einem der vorstehenden Ansprüche
**dadurch gekennzeichnet, dass**
das Schirmelement (5) eine Anzahl von Kontaktfahnen (50) aufweist, welche sich von der Anzahl der Verriegelungselemente (4) unterscheidet, wobei die Anzahl der Kontaktfahnen (50) geringer ist, als die Anzahl der Verriegelungselemente (4).

10. Rundsteckverbinder (1) nach Anspruch 9
**dadurch gekennzeichnet, dass**
jede Kontaktfahne (50) von zumindest zwei Verriegelungselementen (4) flankiert an dem Umfang des Schirmelements (5) angeordnet ist.

11. Rundsteckverbinder (1) nach Anspruch 3
**dadurch gekennzeichnet, dass**
das Schirmelement (5) zumindest durch das Fahnenende (53) mit dem Gehäuse (2) in elektrisch leitender Verbindung steht und durch zumindest einen Bereich zwischen Fahnenanfang (51) und Fahnenende (53), vorzugsweise der Fahnenmitte (52), mit dem Gegensteckverbinder in elektrisch leitender Verbindung steht.

12. Rundsteckverbinder (1) nach einem der vorstehenden Ansprüche
**dadurch gekennzeichnet, dass**
der Fahnenanfang (51) zumindest den Außendurchmesser (d_{A}) beschreibt, das Fahnenende (53) zumindest einen Schirminnendurchmesser (d_{IS}) beschreibt und die Fahnenmitte (52) im Wesentlichen einen Durchmesser beschreibt, welcher zwischen dem Außendurchmesser (d_{A}) und dem Schirminnendurchmesser (d_{IS}) angeordnet ist.

13. Rundsteckverbinder (1) nach einem der vorstehenden Ansprüche
**dadurch gekennzeichnet, dass**
die Kontaktfahne (50) mit zumindest einer ersten Verformung versehen ist, an der die Kontaktfahne (50) umgeformt ist, wobei die erste Verformung in einem Bereich zwischen dem Fahnenanfang (51) und der Fahnenmitte (52) angeordnet ist.

14. Rundsteckverbinder (1) nach einem der vorstehenden Ansprüche
**dadurch gekennzeichnet, dass**
die Kontaktfahne (50) mit zumindest einer zweiten Verformung versehen ist, an der die Kontaktfahne (50) umgeformt ist, wobei die zweite Verformung in einem Bereich zwischen Fahnenanfang (51) und Fahnenende (53) angeordnet ist.

15. Rundsteckverbinder (1) nach einem der vorstehenden Ansprüche
**dadurch gekennzeichnet, dass**
das Gehäuse (2) eine Fahnenaufnahme (20) zur Aufnahme der Kontaktfahne (51) aufweist und eine Verriegelungsaufnahme (22) zur Aufnahme des Verriegelungselements (4) aufweist.

16. Rundsteckverbinder (1) nach Anspruch 12
**dadurch gekennzeichnet, dass**
das Gehäuse (2) zumindest eine Trennform (21) aufweist, wobei die Trennform (21) das Schirmelement (5) vor zumindest einem der Punkte Beschädigung oder Verformung zumindest während eines Steckvorgangs schützt.
